# EUROPÄISCHE PATENTSCHRIFT

(11) **EP 1 522 394 B1**
(45) Veröffentlichungstag und Bekanntmachung des Hinweises auf die Patenterteilung: **30.07.2008**
(21) Anmeldenummer: 04009771.9
(22) Anmeldetag: 24.04.2004
(51) Int. Cl.: B27G 19/08

(54) **Kreissäge mit einem verstellbaren Spaltkeil**
Circular saw with riving knife
Scie circulaire à couteau diviseur

(30) Priorität: 10.10.2003 DE 10347915
(43) Veröffentlichungstag der Anmeldung: 13.04.2005
(73) Patentinhaber: Metabowerke GmbH, 72622 Nürtingen (DE)
(72) Erfinder: Westermann, Konrad, 49716 Meppen (DE)
(74) Vertreter: Gesthuysen, von Rohr & Eggert

(56) Entgegenhaltungen:
- CH-A- 214 230
- DE-C- 917 746
- GB-A- 2 273 078

## Beschreibung

Die vorliegende Erfindung betrifft eine Kreissäge mit einem verstellbaren Spaltkeil gemäß dem Oberbegriff des Anspruchs 1 oder des Anspruchs 7.

Beim Sägen eines Werkstücks mit einer Kreissäge besteht die Gefahr, daß der schon geschnittene Teil des Werkstücks zurückfedert und dadurch das Sägeblatt einklemmt. Um dies zu verhindern, weisen Kreissägen nach dem Stand der Technik fluchtend hinter dem Sägeblatt einen Spaltkeil auf. Da die Position des Sägeblattes bei unterschiedlichen Sägeblättern verschieden sein kann oder aber der Spaltkeil selbst verbogen oder verschoben sein kann, ist es notwendig, eine Vorrichtung vorzusehen, mit der der Spaltkeil in die Ebene des Sägeblatts verstellbar ist.

Aus der DE 83 12 668 U ist eine Kreissäge mit einem verstellbaren Spaltkeil bekannt. Die Ausrichtung des Spaltkeils in die Ebene des Sägeblattes erfolgt durch eine Stellschraube, mit deren Hilfe der Spaltkeil gebogen werden kann.

Der Spaltkeil ist mit einem unteren Ende mit einem Gehäuse fest verbunden. Die Stellschraube ist oberhalb der festen Verbindung angeordnet, so daß der obere Teil des Spaltkeils durch Verstellung der Stellschraube in die Ebene des Sägeblattes gedrückt werden kann.

Nachteilig an dieser Anordnung ist, daß der Spaltkeil einer ständigen Biegebelastung ausgesetzt ist. Weiterhin muß der Spaltkeil so dünn sein, daß die Biegung durch die Stellschraube leicht möglich ist. Dies führt zu einer insgesamt instabilen Konstruktion. Ein Biegen des Spaltkeils während des Sägevorganges ist auch durch das Werkstück möglich und verursacht einen unpräzisen Schnitt.

Eine weitere Möglichkeit besteht darin, den Spaltkeil an einem hochpräzisen Halterungsteil zu befestigen, so daß eine Einstellung des Spaltkeils nicht mehr notwendig ist. Nachteilig hieran sind hohe Fertigungskosten für das Halterungsteil und eine fehlende Anpassungsmöglichkeit an Sägeblätter unterschiedlicher Dicke.

Aus dem Stand der Technik sind auch Möglichkeiten bekannt, den Spaltkeil in die Ebene des Sägeblattes zu verschieben. Dies sind das Unterlegen von Distanzblechen, die Vorspannung des Spaltkeils in eine Richtung durch z. B. Tellerfedern und die gegenläufige Einstellung durch diverse Stellschrauben (DE-C-917 746). Nachteilig an diesen Methoden ist ein hoher Montageaufwand und eine schlechte Einstellbarkeit. Vorteilhaft dabei ist, daß der Spaltkeil nicht in die Ebene des Sägeblattes gebogen werden muß, sondern fest an einem Distanzstück montiert ist und durch dieses parallel in die Ebene des Sägeblattes verstellt wird.

Der vorliegenden Erfindung liegt das Problem zugrunde, den Spaltkeil an einer Kreissäge so zu konstruieren, daß dieser stabil ist und gleichzeitig eine Verstellung in die Ebene des Sägeblattes bei einfacher Bedienbarkeit ermöglicht wird.

Das oben genannte Problem wird durch eine Kreissäge mit einem Spaltkeil gemäß Anspruch 1 gelöst. Vorteilhafte Weiterbildungen sind Gegenstand der Unteransprüche 2 bis 6.

Erfindungsgemäß ist vorgesehen, daß das Distanzstück zwei Verstellbauteile aufweist, die relativ zueinander an schiefen Ebenen entlang verschiebbar sind.

Besonders vorteilhaft ist es, wenn die schiefen Ebenen an den Verstellbauteilen durch mehrere Zacken gebildet werden. Dabei sollte ein solcher Winkel vorgebbar sein, daß bei einer geringen Verschiebung der beiden schiefen Ebenen gegeneinander bereits ein erkennbarer paralleler Versatz des Spaltkeils vorliegt. Hierfür sind mehrere Zacken nicht zwingend erforderlich. Bei Verwendung mehrerer Zacken ist die Auflagefläche zwischen den Verstellbauteilen jedoch größer, ohne daß hierzu die Verstellbauteile selbst dicker gestaltet werden müssen.

Wenn die Verstellbauteile mittig durch eine Kombination aus einer Schreibe und einer Mutter einschließlich einer Tellerfeder zusammengehalten werden und der Spaltkeil gleichzeitig mittels dieser Kombination befestigt ist, kann auf ein zusätzliches Befestigungselement für den Spaltkeil verzichtet werden.

Die zwei Verstellbauteile werden durch die Tellerfeder gegeneinander gedrückt, solange keine zusätzliche Kraft wirkt.

Die zusätzliche Kraft wird vorteilhafterweise durch eine Stellschraube aufgebracht, die eines der Verstellbauteile relativ zu dem anderen Verstellbauteil verschiebt.

In einer anderen Ausführungsform (Ansprüche 7 bis 11) weist das Distanzstück keine zwei Verstellbauteile sondern statt dessen ein Lenkgestänge auf.

Weitere Einzelheiten, Merkmale, Ziele und Vorteile der vorliegenden Erfindung werden nachfolgend anhand der Zeichnung eines bevorzugten Ausführungsbeispiels näher erläutert. In der Zeichnung zeigt
- Fig. 1: eine perspektivische, ausschnittweise Ansicht einer Kreissäge mit einem Distanzstück zur Spaltkeilverstellung,
- Fig. 2: eine perspektivische Ansicht eines Verstellbauteils,
- Fig. 3: eine perspektivische Ansicht eines Distanzstücks,
- Fig.4: eine perspektivische Ansicht eines weiteren Ausführungsbeispiels.

Die in Fig. 1 gezeigte Kreissäge weist auf eine Tragkonstruktion 1, ein Sägeblatt 2, einen Spaltkeil 3 und ein Distanzstück 4. Das Sägeblatt 2 ist drehbar an der Tragkonstruktion 1 befestigt und wird durch einen Motor angetrieben. Das Distanzstück 4 ist an der Tragkonstruktion 1 angebracht. Der Spaltkeil 3 ist mittels eines Befestigungselements 5, an dem Distanzstück 4 in einer Haltestellung angebracht und durch das Distanzstück 4 parallel zu sich selbst in die Ebene des Sägeblatts 2 verstellbar. Das Befestigungselement 5 weist, vorzugsweise, eine Kombination aus einer Schraube und einer Mutter auf.

Der Spaltkeil 3 weist einen hier bogenförmigen Schlitz 7 auf. Das Befestigungselement 5, mit dem der Spaltkeil 3 an dem Distanzstück 4 befestigt ist, erstreckt sich durch den Schlitz 7. Durch den Schlitz 7 wird eine Änderung der Haltestellung des Spaltkeils 3 ermöglicht. Die Änderung der Haltestellung ermöglicht dann eine Höhen- und/oder Distanzverstellung des Spaltkeils 3 relativ zum Sägeblatt 2.

Das Distanzstück 4 weist zwei überstehende Laschen 8, 9 (Fig. 1), vorzugsweise an der Ober- und Unterseite auf. Bei an dem Distanzstück 4 befestigtem Spaltkeil 3 ragen die zwei Laschen 8, 9 in den bogenförmigen Schlitz 7 des Spaltkeils 3 hinein. Von der den Laschen 8, 9 gegenüberliegenden Seite wird eine Befestigungsscheibe 10, die Aussparungen 11, 12 für die Laschen 8, 9 aufweist, gegen den Spaltkeil 3 gedrückt. Das Befestigungselement 5, das den Spaltkeil 3 an dem Distanzstück 4 befestigt, befestigt darüber hinaus auch die Befestigungsscheibe 10 an Spaltkeil 3 und Distanzstück 4.

In einer ersten Ausführung (Fig. 2) weist das Distanzstück 4 ein erstes und ein zweites Verstellbauteil 13, 14 und einen Verstellmechanismus 15 auf. Das erste Verstellbauteil 13 ist an der Tragkonstruktion 1 befestigt. Der Spaltkeil 3 ist an dem zweiten Verstellbauteil 14 befestigt. Die Verstellbauteile 13, 14 weisen jeweils eine schiefe Ebene 16, 17 auf. Die Verstellbauteile 13,14 sind mit den schiefen Ebenen 16, 17 gegeneinander angeordnet. Eine Verschiebung der schiefen Ebenen 16, 17 gegeneinander bewirkt somit eine Parallelverstellung des Spaltkeils 3.

In einer bevorzugten Ausführung weisen die schiefen Ebenen 16, 17 jeweils mehrere Zacken 18, 19, 20 auf. Insbesondere ist ein solcher Winkel vorgebbar, daß bei einer geringen Verschiebung der beiden schiefen Ebenen 16, 17 gegeneinander bereits ein erkennbarer paralleler Versatz des Spaltkeils 3 vorliegt. Durch die Zacken 18, 19, 20 wird gewährleistet, daß die Auflagefläche zwischen den Verstellbauteilen 13, 14 groß bleibt, ohne daß hierfür die Verstellbauteile 13, 14 selbst dicker sein müssen. Die große Auflagefläche führt zu einer stabileren Führung des Spaltkeils 3.

Beide Verstellbauteile 13, 14 weisen in der Mitte jeweils eine Aussparung 21, 22 auf (Fig. 2, 3). Sie sind mittels eines Befestigungselements 5a, welches durch die Aussparungen 21, 22 verläuft, gegeneinander befestigt. In einer bevorzugten Ausführung ist das Befestigungselement 5a das selbe wie das Befestigungselement 5, mit dem der Spaltkeil 3 an dem Distanzstück 4 bzw. genauer an dem zweiten Verstellbauteil 14 des Distanzstückes 4 befestigt ist.

In dem beschriebenen Ausführungsbeispiel ist zusätzlich an dem Befestigungselement 5 eine Tellerfeder 23 vorgesehen, die eine Rückstellkraft erzeugt. Durch die Rückstellkraft werden die beiden Verstellbauteile 13, 14 gegeneinander gedrückt, solange keine Gegenkraft wirkt. Die Rückstellkraft kann jedoch auch durch eine andere Konstruktion, insbesondere eine andere Federanordnung, vorgesehen werden. Die Gegenkraft für die Verstellung des Spaltkeils 3 wird durch den Verstellmechanismus 15 aufgebracht.

Das erste Verstellbauteil 13 ist , vorzugsweise, an der Tragkonstruktion angebracht und das zweite Verstellbauteil 14 mit dem Spaltkeil 3 ist durch den Verstellmechanismus 15 relativ zu dem ersten Verstellbauteil 13 verstellbar. Der Verstellmechanismus 15 weist einen Überstand 24 an dem zweiten Verstellbauteil 14, eine Stellschraube 25 und einen Anschlag 26 auf. Der Überstand 24 ragt in eine randseitige Aussparung 27 des ersten Verstellbauteils 13 hinein. Der Überstand 24 weist ein Innengewinde, das parallel zur Ebene des Sägeblattes 2 verläuft, auf. In das Innengewinde ist die Stellschraube 25 einschraubbar. Zur einfacheren Bedienung ist die Stellschraube 25 vorzugsweise als Inbusschraube ausgelegt. Bei zusammengesetzter Anordnung liegt die Stellschraube 25 an dem Anschlag 26 an. Der Anschlag 26 wird durch eine Fläche an dem ersten Verstellbauteil 13 gebildet. Das Innengewinde wird vorzugsweise durch eine in den Überstand 24 eingelegte Sechskantmutter realisiert.

Durch Drehung der Stellschraube 25 im Uhrzeigersinn wird das zweite Verstellbauteil 14 von dem ersten Verstellbauteil 13 weg bewegt, wobei das erste Verstellbauteil 13 an der Tragkonstruktion 1 befestigt ist. Bei Drehung der Stellschraube 25 gegen den Uhrzeigersinn wird das zweite Verstellbauteil 14 durch die Rückstellkraft der Tellerfeder 23 in Richtung der Ausgangsposition zurückbewegt.

Die Verstellbauteile 13, 14 sind vorzugsweise unbearbeitete Aluminiumgußteile. Dies ermöglicht eine kostengünstige Produktion.

Fig. 4 zeigt eine weitere Ausführung der Erfindung. Das Distanzstück 4 weist bei dieser Ausführungsform eine erste und eine zweite Lenkstange 30, 31 und einen Verstellmechanismus 15 auf. Die erste Lenkstange 30 ist an der Tragkonstruktion 1 befestigt, an der zweiten Lenkstange 31 ist der Spaltkeil 3 mit einem Befestigungselement 5 befestigt. Das Befestigungselement 5 erstreckt sich durch den Schlitz 7 des Spaltkeils 3 und ermöglicht auch die Höhenund/oder Distanzverstellung des Spaltkeils 3 relativ zum Sägeblatt 2.

Die Lenkstangen 30, 31 sind durch ein oder zwei Verbindungsstangen 32, 33 miteinander verbunden. Die Lenkstangen 30, 31 bilden zusammen mit den Verbindungsstangen 32, 33 ein Parallelogramm. Der Verstellmechanismus 15 ist an der zweiten Lenkstange 31 angebracht. Der Verstellmechanismus 15 weist eine Stellschraube 25, vorzugsweise eine Inbusschraube, und ein Innengewinde 28 senkrecht zur Ebene des Sägeblattes 2 auf. Die Stellschraube 25 ist in das Innengewinde 28 einschraubbar. In zusammengesetztem Zustand liegt die Stellschraube 25 an einem Anschlag 26 an der ersten Lenkstange 31 an. Durch Drehung der Stellschraube 25 im Uhrzeigersinn werden die Lenkstangen 30, 31 parallel zueinander verschoben. Bei Drehung der Stellschraube 25 gegen den Uhrzeigersinn ist eine Rückstellkraft erforderlich, die die Verschiebung der zwei Lenkstangen 30, 31 relativ zueinander realisiert. Die Rückstellkraft wird, vorzugsweise, durch eine Zugfeder 34, die zwischen den zwei Lenkstangen 30, 31 angeordnet ist, bereitgestellt.

Es wird darauf hingewiesen, daß hier lediglich Ausführungsbeispiele beschrieben sind. Selbstverständlich sind Variationen möglich. Insbesondere können die Verstellbauteile 13, 14 ebenso wie die Längsstangen 30, 31 ihre Funktionen tauschen.

## Patentansprüche

1. Kreissäge mit einem an einer Tragkonstruktion (1) drehbar gelagerten Sägeblatt (2) und einem relativ zu dem Sägeblatt (2) verstellbaren Spaltkeil (3), wobei der Spaltkeil (3) an einem Distanzstück (4) befestigt und mittels des Distanzstückes (4) relativ zu der Tragkonstruktion (1) parallel zu sich selbst in die Ebene des Sägeblatts (2) verstellbar ist,
**dadurch gekennzeichnet,**
**daß** das Distanzstück (4) ein erstes und ein zweites Verstellbauteil (13, 14) und einen Verstellmechanismus (15) aufweist,
**daß** die Verstellbauteile (13, 14) schiefe Ebenen (16, 17) aufweisen und mit den schiefen Ebenen (16, 17) gegeneinander angeordnet und gegeneinander verschiebbar sind und
**daß** die Parallelverstellung des Spaltkeils (3) durch die Verschiebung der schiefen Ebenen (16, 17) relativ zueinander erfolgt.

2. Kreissäge nach Anspruch 1, **dadurch gekennzeichnet,**
**daß** die schiefen Ebenen (16, 17) mehrere Zacken (18, 19, 20) aufweisen, wobei ein solcher Winkel vorgebbar ist, daß bei einer geringen Verschiebung der beiden schiefen Ebenen (16, 17) gegeneinander bereits ein erkennbarer paralleler Versatz des Spaltkeils (3) vorliegt.

3. Kreissäge nach Anspruch 1 oder 2, **dadurch gekennzeichnet,**
**daß** die Verstellbauteile (13, 14) jeweils eine Aussparung (21, 22) aufweisen und mittels eines Befestigungselements (5), welches durch die Aussparungen (21, 22) verläuft, zusammengehalten werden.

4. Kreissäge nach einem der Ansprüche 1 bis 3, **dadurch gekennzeichnet,**
**daß** die Verstellbauteile (13, 14) mittels einer Rückstellkraft gegeneinander gedrückt sind, solange keine Gegenkraft wirkt, wobei, vorzugsweise, die Rückstellkraft mittels einer Tellerfeder (23) an dem Befestigungselement (5) erzeugt wird.

5. Kreissäge nach einem der Ansprüche 1 bis 4, **dadurch gekennzeichnet, daß** der Verstellmechanismus (15) eine Stellschraube (25), vorzugsweise eine Inbusschraube, aufweist, die an einem Anschlag (26) des ersten Verstellbauteiles (13) anliegt und in ein Innengewinde in dem zweiten Verstellbauteil (14) geschraubt ist, wobei, vorzugsweise, das Innengewinde durch eine in das zweite Verstellbauteil (14) eingelegte Sechskantmutter realisiert ist.

6. Kreissäge nach einem der Ansprüche 1 bis 5, **dadurch gekennzeichnet, daß** die Verstellbauteile (13, 14) unbearbeitete Aluminiumgußteile sind.

7. Kreissäge mit einem an einer Tragkonstruktion (1) drehbar gelagerten Sägeblatt (2) und einem relativ zu dem Sägeblatt (2) verstellbaren Spaltkeil (3), wobei der Spaltkeil (3) an einem Distanzstück (4) befestigt und mittels des Distanzstückes (4) relativ zu der Tragkonstruktion (1) parallel zu sich selbst in die Ebene des Sägeblatts (2) verstellbar ist,
**dadurch gekennzeichnet**
**daß** das Distanzstück (4) eine erste und eine zweite Lenkstange (30, 31), mindestens eine Verbindungsstange (32, 33) und einen Verstellmechanismus (15) aufweist, daß die Lenkstangen (30, 31) mittels der Verbindungsstange(n) (32, 33) verbunden sind und daß die Parallelverstellung des Spaltkeils (3) durch eine Verstellung der Lenkstangen (30,31) relativ zueinander erfolgt.

8. Kreissäge nach Anspruch 7, **dadurch gekennzeichnet,**
**daß** die erste Lenkstange (30) an der Tragkonstruktion (1) angebracht ist, und
**daß** der Spaltkeil (3) an der zweiten Lenkstange (31) mittels eines Befestigungselementes (5) befestigt ist.

9. Kreissäge nach Anspruch 7 oder 8, **dadurch gekennzeichnet, daß** der Verstellmechanismus (15) an einer der Lenkstangen (30, 31), vorzugsweise, an der zweiten Lenkstange (31), befestigt ist und/oder
daß der Verstellmechanismus (15) eine Stellschraube (25), vorzugsweise eine Inbusschraube, aufweist, die an einem Anschlag (26) an der ersten Lenkstange (30) anliegt und in ein Innengewinde (28) in der zweiten Lenkstange (31) eingeschraubt ist.

10. Kreissäge nach einem der Ansprüche 7 bis 9, **dadurch gekennzeichnet,**
**daß** die Lenkstangen (30, 31) mittels einer Rückstellkraft gegeneinander gedrückt sind, solange keine Gegenkraft wirkt, wobei, vorzugsweise, die Rückstellkraft mittels einer Zugfeder (34) zwischen den Lenkstangen (30, 31) erzeugt wird, wobei, vorzugsweise, die Zugfeder (34) zwischen den Lenkstangen (30, 31) um die Stellschraube (25) herum, angeordnet ist.

11. Kreisssäge nach einem der Ansprüche 7 bis 10, **dadurch gekennzeichnet,**
**daß** sich die Lenkstangen (30, 31) bei größtmöglichem Versatz des Spaltkeils (3) parallel gegenüberstehen.

12. Kreissäge nach einem der Ansprüche 1 bis 11, **dadurch gekennzeichnet,**
**daß** der Spaltkeil (3) mittels eines Befestigungselements (5) an dem Distanzstück (4) in einer Haltestellung befestigt ist,
wobei, vorzugsweise, das Befestigungselement (5) eine Kombination aus einer Schraube und einer Mutter aufweist.

13. Kreissäge nach Anspruch 12 **dadurch gekennzeichnet,**
**daß** der Spaltkeil (3) einen, vorzugsweise bogenförmigen Schlitz (7) aufweist, durch den das Befestigungselement (5) verläuft, so daß durch Änderung der Haltestellung eine Höhen- und/oder Distanzverstellung des Spaltkeils (3) relativ zum Sägeblatt (2) möglich ist,
wobei, vorzugsweise, das Distanzstück (4) zwei Laschen (8, 9) aufweist, die Laschen (8, 9) in zusammengesetztem Zustand in den Schlitz (7) des Spaltkeils (3) hineinragen und eine Befestigungsscheibe (10) mit Aussparungen (11, 12) für die Laschen (8, 9) in zusammengesetztem Zustand von der den Laschen (8, 9) gegenüberliegenden Seite gegen den Spaltkeil (3) drückend angeordnet ist.

14. Kreissäge nach einem der Ansprüche 1 bis 13, **dadurch gekennzeichnet, daß** die Kreissäge eine Tischkreissäge ist.

15. Kreissäge nach einem der Ansprüche 1 bis 13, **dadurch gekennzeichnet, daß** die Kreissäge eine Handkreissäge ist.

## Claims

1. Circular saw having a saw blade (2) rotatably mounted on a supporting structure (1) and a splitting wedge (3) adjustable relative to the saw blade (2), the splitting wedge (3) being fastened to a spacer element (4) and being adjustable relative to the supporting structure (1) by means of the spacer element (4) parallel to itself into the plane of the saw blade (2),
**characterized**
**in that** the spacer element (4) has a first and a second adjusting component (13, 14) and an adjusting mechanism (15),
**in that** the adjusting components (13, 14) have inclined planes (16, 17) and are arranged with the inclined planes (16, 17) one against the other and are mutually displaceable, and
**in that** the parallel adjustment of the splitting wedge (3) is realized by the displacement of the inclined planes (16, 17) relative to one another.

2. Circular saw according to Claim 1, **characterized in that** the inclined planes (16, 17) have a plurality of jags (18, 19, 20), such an angle being able to be predefined that, upon a slight mutual displacement of the two inclined planes (16, 17), a discernible parallel offset of the splitting wedge (3) already exists.

3. Circular saw according to Claim 1 or 2, **characterized in that** the adjusting components (13, 14) respectively have a cutout (21, 22) and are held together by means of a fastening element (5), which runs through the cutouts (21, 22).

4. Circular saw according to one of Claims 1 to 3, **characterized in that** the adjusting components (13, 14) are pressed one against the other by means of a restoring force as long as there is no counterforce at play, the restoring force preferably being generated by means of a disc spring (23) on the fastening element (5).

5. Circular saw according to one of Claims 1 to 4, **characterized in that** the adjusting mechanism (15) has a set screw (25), preferably a hexagon socket screw, which bears against a stop (26) of the first adjusting component (13) and is screwed into an internal thread in the second adjusting component (14), the internal thread preferably being realized by a hexagon nut inserted into the second adjusting component (14).

6. Circular saw according to one of Claims 1 to 5, **characterized in that** the adjusting components (13, 14) are raw aluminium castings.

7. Circular saw having a saw blade (2) rotatably mounted on a supporting structure (1) and a splitting wedge (3) adjustable relative to the saw blade (2), the splitting wedge (3) being fastened to a spacer element (4) and being adjustable by means of the spacer element (4) relative to the supporting structure (1) parallel to itself into the plane of the saw blade (2), **characterized in that** the spacer element (4) has a first and a second steering rod (30, 31), at least one connecting rod (32, 33) and an adjusting mechanism (15), **in that** the steering rods (30, 31) are connected by means of the connecting rod(s) (32, 33), and **in that** the parallel adjustment of the splitting wedge (3) is realized by an adjustment of the steering rods (30, 31) relative to one another.

8. Circular saw according to Claim 7, **characterized in that** the first steering rod (30) is attached to the supporting structure (1), and **in that** the splitting wedge (3) is fastened to the second steering rod (31) by means of a fastening element (5).

9. Circular saw according to Claim 7 or 8, **characterized in that** the adjusting mechanism (15) is fastened to one of steering rods (30, 31), preferably to the second steering rod (31), and/or **in that** the adjusting mechanism (15) has a set screw (25), preferably a hexagon socket screw, which bears against a stop (26) on the first steering rod (30) and is screwed into an internal thread (28) in the second steering rod (31).

10. Circular saw according to one of Claims 7 to 9, **characterized in that** the steering rods (30, 31) are pressed one against the other by means of a restoring force as long as there is no counterforce at play, the restoring force preferably being generated by means of a tension spring (34) between the steering rods (30, 31), the tension spring (34) preferably being disposed between the steering rods (30, 31) around the set screw (25).

11. Circular saw according to one of Claims 7 to 10, **characterized in that** the steering rods (30, 31), given the maximum possible offset of the splitting wedge (3), stand opposite each other in parallel.

12. Circular saw according to one of Claims 1 to 11, **characterized in that** the splitting wedge (3) is fastened to the spacer element (4) in a holding position by means of a fastening element (5), the fastening element (5) preferably having a combination of a screw and a nut.

13. Circular saw according to Claim 12, **characterized in that** the splitting wedge (3) has a preferably arcuate slot (7) through which the fastening element (5) runs, so that, through alteration of the holding position, a height and distance adjustment of the splitting wedge (3) relative to the saw blade (2) is possible, wherein, preferably, the spacer element (4) has two lugs (8, 9), the lugs (8, 9), in the assembled state, jut into the slot (7) of the splitting wedge (3), and a fastening plate (10) having cutouts (11, 12) for the lugs (8, 9), in the assembled state, is arranged so as to press against the splitting wedge (3) from the side opposite the lugs (8, 9).

14. Circular saw according to one of Claims 1 to 13, **characterized in that** the circular saw is a bench saw.

15. Circular saw according to one of Claims 1 to 13, **characterized in that** the circular saw is a portable circular saw.

## Revendications

1. Scie circulaire comprenant une lame de scie (2) montée à rotation sur une construction porteuse (1) et un couteau diviseur (3) déplaçable par rapport à la lame de scie (2), le couteau diviseur (3) étant fixé à un élément d'espacement (4) et pouvant être déplacé au moyen de l'élément d'espacement (4) par rapport à la construction porteuse (1) parallèlement à lui-même dans le plan de la lame de scie (2),
**caractérisée en ce que**
l'élément d'espacement (4) présente un premier et un deuxième composant de réglage (13, 14) et un mécanisme de réglage (15),
**en ce que** les composants de réglage (13, 14) présentent des plans obliques (16, 17) et sont disposés avec les plans obliques (16, 17) l'un contre l'autre et sont déplaçables l'un par rapport à l'autre et
**en ce que** le déplacement parallèle du couteau diviseur (3) s'effectue par le déplacement des plans obliques (16, 17) l'un par rapport à l'autre.

2. Scie circulaire selon la revendication 1,
**caractérisée en ce que**
les plans obliques (16, 17) présentent plusieurs dents (18, 19, 20), un angle étant prédéfinissable de telle sorte que pour un petit déplacement des deux plans obliques (16, 17) l'un par rapport à l'autre, on ait déjà un décalage parallèle notable du couteau diviseur (3).

3. Scie circulaire selon la revendication 1 ou 2, **caractérisée en ce que** les composants de réglage (13, 14) présentent chacun un évidement (21, 22) et sont maintenus ensemble au moyen d'un élément de fixation (5) qui s'étend à travers les évidements (21, 22).

4. Scie circulaire selon l'une quelconque des revendications 1 à 3, **caractérisée en ce que** les composants de réglage (13, 14) sont pressés l'un contre l'autre au moyen d'une force de rappel tant qu'aucune force opposée ne s'exerce, et de préférence la force de rappel est produite au moyen d'un ressort Belleville (23) sur l'élément de fixation (5).

5. Scie circulaire selon l'une quelconque des revendications 1 à 4, **caractérisée en ce que** le mécanisme de réglage (15) présente une vis de réglage (25), de préférence une vis à tête à six pans creux, qui s'applique contre une butée (26) du premier composant de réglage (13) et qui est vissée dans un filetage interne dans le deuxième composant de réglage (14), le filetage interne étant de préférence réalisé par un écrou à six pans creux inséré dans le deuxième composant de réglage (14).

6. Scie circulaire selon l'une quelconque des revendications 1 à 5, **caractérisée en ce que** les composants de réglage (13, 14) sont des pièces coulées en aluminium non usinées.

7. Scie circulaire comprenant une lame de scie (2) montée à rotation sur une construction porteuse (1) et un couteau diviseur (3) déplaçable par rapport à la lame de scie (2), le couteau diviseur (3) étant fixé à un élément d'espacement (4) et pouvant être déplacé au moyen de l'élément d'espacement (4) par rapport à la construction porteuse (1) parallèlement à lui-même dans le plan de la lame de scie (2),
**caractérisée en ce que**
l'élément d'espacement (4) présente une première et une deuxième barre de direction (30, 31), au moins une barre de connexion (32, 33) et un mécanisme de réglage (15), **en ce que** les barres de direction (30, 31) sont connectées au moyen de la ou des barres de connexion (32, 33) et **en ce que** le déplacement parallèle du couteau diviseur (3) s'effectue par un déplacement des barres de direction (30, 31) l'une par rapport à l'autre.

8. Scie circulaire selon la revendication 7,
**caractérisée en ce que**
la première barre de direction (30) est montée sur la construction porteuse (1) et **en ce que** le couteau diviseur (3) est fixé sur la deuxième barre de direction (31) au moyen d'un élément de fixation (5).

9. Scie circulaire selon la revendication 7 ou 8, **caractérisée en ce que** le mécanisme de réglage (15) est fixé sur l'une des barres de direction (30, 31), de préférence sur la deuxième barre de direction (31), et/ou
**en ce que** le mécanisme de réglage (15) présente une vis de réglage (25), de préférence une vis à tête à six pans creux, qui s'applique contre une butée (26) de la première barre de direction (30) et qui est vissée dans un filetage interne (28) dans la deuxième barre de direction (31).

10. Scie circulaire selon l'une quelconque des revendications 7 à 9, **caractérisée en ce que**
les barres de direction (30, 31) sont pressées l'une contre l'autre au moyen d'une force de rappel, tant qu'aucune force opposée ne s'exerce, et de préférence la force de rappel est produite au moyen d'un ressort de traction (34) entre les barres de direction (30, 31), et de préférence le ressort de traction (34) est disposé entre les barres de direction (30, 31) autour de la vis de réglage (25).

11. Scie circulaire selon l'une quelconque des revendications 7 à 10, **caractérisée en ce que**
les barres de direction (30, 31) sont disposées parallèlement l'une en face de l'autre dans le cas d'un décalage maximum du couteau diviseur (3).

12. Scie circulaire selon l'une quelconque des revendications 1 à 11, **caractérisée en ce que**
le couteau diviseur (3) est fixé au moyen d'un élément de fixation (5) à l'élément d'espacement (4) dans une position de retenue,
et de préférence l'élément de fixation (5) présente une combinaison d'une vis et d'un écrou.

13. Scie circulaire selon la revendication 12,
**caractérisée en ce que**
le couteau diviseur (3) présente une fente (7) de préférence cintrée, à travers laquelle s'étend l'élément de fixation (5), de sorte qu'une modification de la position de retenue permette d'effectuer un réglage en hauteur et/ou en écartement du couteau diviseur (3) par rapport à la lame de scie (2),
l'élément d'espacement (4) présentant de préférence deux pattes (8, 9), les pattes (8, 9) venant en prise dans l'état assemblé dans la fente (7) du couteau diviseur (3) et une rondelle de fixation (10) avec des évidements (11, 12) pour les pattes (8, 9) étant disposée de manière à presser contre le couteau diviseur (3) dans l'état assemblé, depuis le côté opposé aux pattes (8, 9).

14. Scie circulaire selon l'une quelconque des revendications 1 à 13, **caractérisée en ce que** la scie circulaire est une scie circulaire à table de menuisier.

15. Scie circulaire selon l'une quelconque des revendications 1 à 13, **caractérisée en ce que** la scie circulaire est une scie circulaire manuelle.
